# EUROPÄISCHE PATENTSCHRIFT

(11) **EP 0 289 641 B1**
(45) Veröffentlichungstag und Bekanntmachung des Hinweises auf die Patenterteilung: **26.02.1992**
(21) Anmeldenummer: 87106681.7
(22) Anmeldetag: 08.05.1987
(51) Int. Cl.: G08B 13/12

(54) **Sicherungszaun mit über Sensoren an Pfosten befestigten Sicherungsdrähten**
Security fenee with security wires attached to posts via detectors
Clôture de sécurité avec fils de sécurité fixés à des poteaux à travers de détecteurs

(43) Veröffentlichungstag der Anmeldung: 09.11.1988
(73) Patentinhaber: KTV SICHERHEITSTECHNIK GMBH, D-92224 Amberg (DE)
(72) Erfinder: Seifert, Harald, Dipl.-Ing., D-6238 Hofheim (DE)
(74) Vertreter: Charrier, Rolf, Dipl.-Ing.

(56) Entgegenhaltungen:
- EP-A- 0 053 005
- US-A- 3 947 835
- US-A- 4 097 025
- 1982 CARNAHAN CONFERENCE ON SECURITY TECHNOLOGY, Lexington, Kentucky, 12.-14. Mai 1982, Seiten, 71-79; T. KOVATTANA: "Triaxial force sensor"

## Beschreibung

Die Erfindung betrifft einen Sicherungszaun mit über Sensoren an Pfosten befestigten Sicherungsdrähten nach dem Oberbegriff des Anspruches 1.

Ein derartiger Zaun ist in der DE-PS 35 23 872 beschrieben. Die dort erläuterte Auswerteschaltung umfaßt eine Schalteranordnung, welche die einzelnen Sensoren aufeinanderfolgend mit einer Meßschaltung verbindet. Die Meßschaltung mißt aufeinanderfolgend die Signalamplituden der Sensoren und bildet hieraus einen Mittelwert. Durch einen Komparator wird die Signalamplitude jedes Sensors mit dem Mittelwert verglichen und ein Alarmsignal ausgelöst, wenn die Differenz zwischen der Signalamplitude und dem Mittelwert einen Schwellwert überschreitet.Hierdurch wird erreicht, daß ein Alarmsignal bereits bei langsamen Bewegungen der Sicherungsdrähte ausgelöst wird, soweit diese langsamen Bewegungen nur bei einem oder wenigen Sicherungsdrähten auftreten. Dagegen wird ein Alarmsignal nicht ausgelöst, wenn solche langsamen Bewegungen durch Umwelteinflüsse bewirkt werden, wie beispielsweise durch Temperaturänderungen, die bei einer Vielzahl von Sicherungsdrähten wirksam werden.

Bei dieser Auswerteschaltung ist nachteilig , daß sie bei einer Vielzahl von Sensoren eine große Rechnerkapazität benötigt, um aus der Vielzahl von Signalamplituden den Mittelwert zu bilden.

Es besteht die Aufgabe, die Auswerteschaltung so auszubilden, daß das Sammeln einer Vielzahl von Signalamplituden nicht erforderlich ist.

Gelöst wird diese Aufgabe nach den kennzeichnenden Merkmalen der Ansprüche 1 und 3, die zwei Lösungswege aufzeigen. Die weiteren Ansprüche geben zweckmäßige Ausgestaltungen dieser Lösungswege an.

Die Erfindung wird nachfolgend anhand der Zeichnung näher erläutert. Diese zeigt in
- Fig. 1: ein Blockschaltbild zur Erläuterung des ersten Lösungswegs und
- Fig. 2: ein Blockschaltbild zur Erläuterung des zweiten Lösungswegs.

Gemäß Fig. 1 wird das Signal des Sensors 1 über einen Verstärker 2 den Eingängen zweier parallel geschalteter Tiefpassfilter 3, 4 zugeführt. Diese beiden Tiefpassfilter weisen zueinander unterschiedliche Grenzfrequenzen auf.

Wird ein Sicherungsdraht von einem Menschen berührt und damit ausgelenkt, dann weist das Sensorsignal einen typischen Verlauf auf, der innerhalb eines charakteristischen Frequenzspektrums liegt. Dieses Frequenzspektrum ist unterschiedlich zu anderen Frequenzspektren, welche die Signalverläufe aufweisen, die bei einer Auslenkung der Sicherungsdrähte aus anderen Ursachen bewirkt werden. Andere Ursachen sind beispielsweise Temperaturschwankungen, böige Winde, herabfallende Zweige und Äste. Die Frequenzspektren, die hierbei entstehen, liegen zum Teil oberhalb und zum Teil unterhalb des Frequenzspektrums, das bei einer durch einen Menschen bewirkten Auslenkung eines Sicherungsdrahtes entsteht.

Um das von einem Menschen bewirkte Frequenzspektrum zu erfassen, wird die Grenzfrequenz des Tiefpassfilters 3 so gewählt, daß sie oberhalb des Frequenzspektrums des Sensorsignals liegt, das bei einer durch einen Menschen bewirkten Auslenkung eines Drahtes entsteht. Der Tiefpassfilter 3 läßt also die gesamten Frequenzen bis zu seiner Grenzfrequenz durch. Der andere Tiefpassfilter 4 dagegen weist eine Grenzfrequenz auf, die an der Untergrenze des vorgenannten Frequenzspektrums liegt. Dies bedeutet, daß dieses Frequenzspektrum nicht durchgelassen wird.

Die Ausgänge der beiden Tiefpassfilter 3, 4 sind verbunden mit einer Subtraktionsschaltung 5, welche die Differenz der Ausgangssignale der beiden Tiefpassfilter 3, 4 bildet. Auf diese Weise tritt am Ausgang der Subtraktionsschaltung 5 ein Signal auf, das dem Frequenzspektrum des Sensorsignals entspricht, das bei einer durch einen Menschen bewirkten Auslenkung eines Drahts entsteht. Dieses Signal wird dem Eingang einer Schwellwertschaltung 6 zugeführt. Übersteigt das Ausgangssignal der Subtraktionsschaltung 5 einen vorgegebenen Schwellwert 7, dann findet eine Alarmauslösung statt. Hierbei wird ein Signal vom Komparator 6 einer ersten Alarmschaltung 8 zugeführt.

Daneben ist es wünschenswert, einen sogenannten technischen Alarm auszulösen, wenn beispielsweise ein schwerer Ast auf einen Sicherungsdraht aufschlägt und dort hängen bleibt. Hierbei ist es dann erforderlich, bei einer Inspektion des Zaunes den Ast vom Draht zu entfernen. Das in einem solchen Fall auftretende Signal ändert sich sehr rasch und weist eine große Amplitude auf. Es durchläuft das Frequenzspektrum des Sensorsignals, das bei einer durch einen Menschen bewirkten Auslenkung des Drahts entsteht.

Um diesen Fall zu erfassen, ist der Ausgang der Subtraktionsschaltung 5 mit einem Sprungdetektor 9 verbunden, d.h. mit einem Differentiator, der das Zeitdifferential des Ausgangssignals der Subtraktionsschaltung bildet. Hierdurch wird eine rasche Signaländerung erfaßt. Weiterhin ist der Ausgang des Verstärkers 2 mit einem weiteren Komparator 10 verbunden. Übersteigt das Sensorsignal einen Schwellwert 11, dann wird hierdurch eine Torschaltung 12 angesteuert, welche weiterhin vom Differentiator 9 angesteuert wird. Erzeugt der Sprungdetektor 9 ein Ausgangssignal entsprechend einer raschen Änderung des Sensorsignals und liegt dieses Sensorsignal oberhalb des Schwellwertes 11, entsprechend einer hohen Signalamplitude, dann erzeugt die Torschaltung 12 ein Alarmsignal, das einer zweiten Alarmschaltung 13 zugeführt wird. Die Schaltung kann so ausgebildet sein, daß bei gleichzeitiger Ansteuerung der beiden Alarmschaltungen 8, 13 die Alarmweitergabe bei der ersten Alarmschaltung 8 unterdrückt wird.

Beim zweiten Lösungsweg gemäß Fig. 2 wird das Signal des Sensors 1 über den Verstärker 2 einem Differentiator 14 zugeführt. Dieser Differentiator bildet das Zeitdifferential des zugeführten Sensorsignals. Das Ausgangssignal des Differentiators 14 wird einem Komparator 15 zugeführt. An diesem Komparator 15 stehen zwei Schwellwerte 16 und 17 an. Der untere Schwellwert 16 liegt an der Untergrenze des Zeitdifferentialspektrums, das bei dem Frequenzspektrum des Sensorsignals auftritt, das bei einer durch einen Menschen bewirkten Auslenkung eines Drahtes entsteht. Der obere Schwellwert 17 dagegen liegt an der Obergrenze des vorgenannten Zeitdifferentialspektrums. Der Komparator 15 läßt solche Signale durch, die innerhalb dieses Zeitdifferentialspektrums liegen, die dann der ersten Alarmschaltung 8 zugeführt werden.

Zur Auslösung des vorgenannten technischen Alarms ist der Ausgang des Differentiators 14 weiterhin verbunden mit der Torschaltung 12, deren weiterer Eingang mit dem Ausgang des Komparators 10 verbunden ist, dessen Eingang wie bei Fig. 1 mit dem Ausgang des Verstärkers 2 verbunden ist. Am Komparator 10 liegt wiederum der Schwellwert 11 an. Die Arbeitsweise dieses Zweigs entspricht derjenigen, des entsprechenden Zweigs nach Fig. 1.

## Patentansprüche

1. Sicherungszaun mit über Sensoren an Pfosten befestigten Sicherungsdrähten und einer mit den Sensoren verbundenen elektronischen Auswerteschaltung, die ein Alarmsignal auslöst, wenn einer der Sensoren eine Berührung des mit ihm verbundenen Sicherungsdrahts signalisiert, wobei jeder Sensor ein mit einem Pfosten verbundenes Gehäuse, ein mit einem Sicherungsdraht verbundenes Halteteil und einen zwischen Gehäuse und Halteteil angeordneten Wandler aufweist, der ein zur Stellung des Halteteils etwa proportionales Signal erzeugt, dadurch **gekennzeichnet**, daß bei der Auswerteschaltung jeder Sensor (1) an ein erstes und ein zweites Tiefpassfilter (3, 4) angeschlossen ist, die zueinander unterschiedliche Grenzfrequenzen aufweisen, wobei die eine Grenzfrequenz oberhalb und die andere Grenzfrequenz unterhalb des Frequenzspektrums des Sensorsignals liegt, das bei einer durch einen Menschen bewirkten Auslenkung des Drahts entsteht, die Ausgänge der Tiefpassfilter (3, 4) mit einer Subtraktionsschaltung (5) verbunden sind, welche die Differenz der Ausgangssignale der Tiefpassfilter (3, 4) bildet und das Ausgangssignal der Subtraktionsschaltung (5) einem ersten Komparator (6) zugeführt wird, der Ausgangssignale oberhalb einer vorgegebenen Amplitude einer ersten Alarmschaltung (8) zuführt.

2. Sicherungszaun nach Anspruch 1, dadurch **gekennzeichnet,** daß jeder Sensor (1) an einen zweiten Komparator (10) angeschlossen ist, der Sensorsignale oberhalb einer vorgegebenen Amplitude einem Eingang einer Torschaltung (12) zuführt, das Ausgangssignal der Subtraktionsschaltung (5) einem Differenziator (9) zugeführt wird, dessen Ausgangssignal das Zeitdifferential des Ausgangssignals der Subtraktionsschaltung (5) ist und das einem weiteren Eingang der Torschaltung (12) zugeführt wird, die eine zweite Alarmschaltung (13) ansteuert, wenn an beiden Eingängen ein Signal auftritt.

3. Sicherungszaun mit über Sensoren an Pfosten befestigten Sicherungsdrähten und einer mit den Sensoren verbundenen elektronischen Auswerteschaltung, die ein Alarmsignal auslöst, wenn einer der Sensoren eine Berührung des mit ihm verbundenen Sicherungsdrahts signalisiert, wobei jeder Sensor ein mit einem Pfosten verbundenes Gehäuse, ein mit einem Sicherungsdraht verbundenes Halteteil und einen zwischen Gehäuse und Halteteil angeordneten Wandler aufweist, der ein zur Stellung des Halteteils etwa proportionales Signal erzeugt, dadurch **gekennzeichnet,** daß bei der Auswerteschaltung jeder Sensor (1) an einen Differentiator (14) angeschlossen ist, dessen Ausgangssignal das Zeitdifferential des Sensorsignals ist, dieses Ausgangssignal einem Komparator (15) zugeführt wird, der Ausgangssignale durchläßt, die bei einem Frequenzspektrum des Sensorsignals auftreten, das bei einer durch einen Menschen bewirkten Auslenkung des Drahts entsteht und dieses Ausgangssignal einer ersten Alarmschaltung (8) zugeführt wird.

4. Sicherungszaun nach Anspruch 3, dadurch **gekennzeichnet**, daß das Ausgangssignal des Differentiators (14) einem Eingang einer Torschaltung (12) zugeführt wird, der Sensor mit einem weiteren Komparator (10) verbunden ist, der Sensorsignale oberhalb einer vorgegebenen Amplitude einem weiteren Eingang der Torschaltung (12) zuführt, die eine zweite Alarmschaltung (13) ansteuert, wenn an beiden Eingängen ein Signal auftritt.

## Claims

1. A safety fence comprising safety wires attached to posts via sensors and comprising an electronic analysis circuit which is connected to the sensors and which triggers an alarm signal when one of the sensors signals that the safety wire to which it is connected is being touched, wherein each sensor comprises a housing connected to a post, a holding member connected to a safety wire, and a transducer which is arranged between the housing and the holding member and which generates a signal approximately proportional to the position of the holding member, characterised in that in the analysis circuit each sensor (1) is connected to a first and a second low-pass filter (3, 4) which possess different cut-off frequencies to one another, where the first cut-off frequency occurs above and the other cut-off frequency occurs below the frequency spectrum of the sensor signal which is produced when the wire is deflected by a human being, the outputs of the low-pass filters (3, 4) are connected to a subtraction circuit (5) which forms the difference between the output signals of the low-pass filters (3, 4), and the output signal of the subtraction circuit (5) is fed to a first comparator (6) which supplies the output signals above a given amplitude to a first alarm circuit (8).

2. A safety fence as claimed in Claim 1, characterised in that each sensor (1) is connected to a second comparator (10) which feeds sensor signals above a given amplitude to an input of a gate circuit (12), the output signal of the subtraction circuit (5) is fed to a differentiator (9), the output signal of which is the time differential of the output signal of the subtraction circuit (5) and which is fed to a further input of the gate circuit (12) which drives a second alarm circuit (13) when a signal occurs at both inputs.

3. A safety fence comprising safety wires attached to posts via sensors and comprising an electronic analysis circuit which is connected to the sensors and which triggers an alarm signal when one of the sensors signals that the safety wire to which it is connected is being touched, wherein each sensor comprises a housing connected to a post, a holding member connected to a safety wire, and a transducer which is arranged between the housing and the holding member and which generates a signal approximately proportional to the position of the holding member, characterised in that in the analysis circuit each sensor (1) is connected to a differentiator (14), the output signal of which is the time differential of the sensor signal, this output signal is fed to a comparator, which transmits output signals which occur in the case of a frequency spectrum of the sensor signal which is produced when the wire is deflected by a human being, and this output signal is fed to a first alarm circuit (8).

4. A safety fence as claimed in Claim 3, characterised in that the output signal of the differentiator (14) is fed to an input of a gate circuit (12), and the sensor is connected to a further comparator (10) which supplies sensor signals above a given amplitude to a further input of the gate circuit (12) which drives a second alarm circuit (13) when a signal occurs at both inputs.

## Revendications

1. Clôture de sécurité comprenant des fils de sécurité fixés à des poteaux par l'intermédiaire de détecteurs, et un circuit d'interprétation électronique raccordé aux détecteurs, et délivrant un signal d'alerte lorsque l'un des détecteurs signale une venue en contact avec le fil de sécurité qui lui est raccordé, chaque détecteur présentant un boîtier relié à un poteau, une pièce de retenue reliée à un fil de sécurité, ainsi qu'un convertisseur qui est interposé entre le boîtier et la pièce de retenue, et engendre un signal sensiblement proportionnel à la position de la pièce de retenue, caractérisée par le fait que, dans le circuit d'interprétation, chaque détecteur (1) est raccordé à des premier et second filtres passe-bas (3, 4) qui présentent des fréquences limites mutuellement différentes, l'une des fréquences limites et l'autre fréquence limite étant respectivement supérieure et inférieure au spectre de fréquence du signal du détecteur auquel donne naissance une déviation du fil, provoquée par une personne ; les sorties des filtres passe-bas (3, 4) sont raccordées à un circuit de soustraction (5), qui forme la différence entre les signaux de sortie des filtres passe-bas (3, 4) ; et le signal de sortie du circuit de soustraction (5) est appliqué à un premier comparateur (6) qui délivre, à un premier circuit d'alarme (8), des signaux de sortie excédant une amplitude préétablie.

2. Clôture de sécurité selon la revendication 1, caractérisée par le fait que chaque détecteur (1) est raccordé à un second comparateur (10) qui délivre, à une entrée d'un circuit porte (12), des signaux de détecteurs excédant une amplitude préétablie ; et le signal de sortie du circuit de soustraction (5) est appliqué à un différenciateur (9) dont le signal de sortie représente le différentiel de temps du signal de sortie du circuit de soustraction (5), et est appliqué à une autre entrée du circuit porte (12), lequel active un second circuit d'alarme (13) lorsqu'un signal est présent aux deux entrées.

3. Clôture de sécurité comprenant des fils de sécurité fixés à des poteaux par l'intermédiaire de détecteurs, ainsi qu'un circuit d'interprétation électronique raccordé aux détecteurs, et délivrant un signal d'alerte lorsque l'un des détecteurs signale une venue en contact avec le fil de sécurité qui lui est raccordé, chaque détecteur présentant un boîtier relié à un poteau, une pièce de retenue reliée à un fil de sécurité, ainsi qu'un convertisseur qui est interposé entre le boîtier et la pièce de retenue, et engendre un signal sensiblement proportionnel à la position de la pièce de retenue, caractérisée par le fait que, dans le circuit d'interprétation, chaque détecteur (1) est raccordé à un différenciateur (14) dont le signal de sortie représente le différentiel de temps du signal du détecteur ; ce signal de sortie est appliqué à un comparateur (15) autorisant le passage de signaux de sortie qui apparaissent dans un spectre de fréquence du signal du détecteur auquel donne naissance une déviation du fil, provoquée par une personne ; et ce signal de sortie est appliqué à un premier circuit d'alarme (8).

4. Clôture de sécurité selon la revendication 3, caractérisée par le fait que le signal de sortie du différenciateur (14) est appliqué à une entrée d'un circuit porte (12) ; et le détecteur est raccordé à un autre comparateur (10) qui délivre des signaux de détecteurs, excédant une amplitude préétablie, à une autre entrée du circuit porte (12), lequel active un second circuit d'alarme (13) lorsqu'un signal est présent aux deux entrées.
